# EUROPÄISCHE PATENTSCHRIFT

(11) **EP 1 730 816 B1**
(45) Veröffentlichungstag und Bekanntmachung des Hinweises auf die Patenterteilung: **25.05.2011**
(21) Anmeldenummer: 05716996.3
(22) Anmeldetag: 10.03.2005
(51) Int. Cl.: H01R 12/72, H01R 24/58

(54) **STECKADAPTER**
PLUG-IN ADAPTER
ADAPTATEUR ENFICHABLE

(30) Priorität: 02.04.2004 DE 102004016380
(43) Veröffentlichungstag der Anmeldung: 13.12.2006
(73) Patentinhaber: Siemens Enterprise Communications GmbH & Co. KG, 81379 München (DE)
(72) Erfinder: VERDING, Markus, 45279 Essen (DE)
(74) Vertreter: Fritzsche, Thomas
(86) Internationale Anmeldenummer: PCT/EP2005/051096
(87) Internationale Veröffentlichungsnummer: WO 2005/096446

(56) Entgegenhaltungen:
- US-A- 4 602 842
- US-A- 4 647 136
- US-A- 4 834 661
- US-A- 4 934 947
- US-B1- 6 325 674

## Beschreibung

### Technisches Gebiet

Die Erfindung betrifft einen Steckadapter zur Herstellung einer elektrischen Verbindung zwischen Kontakten eines, am Ende eines Kabels angeschlagenen, Steckers und Kontaktflächen eines, am Rande einer Leiterplatte ausgebildeten, Steckfeldes.

### Stand der Technik

Um bei einem elektronischen Gerät ein Kabel, an dessen Ende ein Stecker angeschlagen ist, mit einer gedruckten Schaltung zu verbinden, sind verschiedene Kontaktiervorrichtungen bekannt. Wenn unterschiedliche Bauformen von Steckern oder die einzelnen Leitungen des Kabels direkt angeschlossen werden sollen, ist auf der Leiterplatte eine entsprechende Mehrfachausführung der Verbinder erforderlich.

Beim Anschluss einer Telekommunikationsanlage an das öffentliche Telefonnetz kann es vorkommen, dass je nach örtlicher Gegebenheit, der Anschluss durch einen Steckverbinder vom Typ RJ-45 oder durch eine Schraubklemme, bei der die einzelnen Leitungen des Anschlusskabels direkt an Kontaktflächen einer Leiterplatte angeschlossen werden sollen. In diesem Fall muss leiterplattenseitig eine RJ-45 Dose und eine Schraubklemme vorgesehen sein. Hinzu kommt häufig, dass beim einem ISDN-Kommunikationssystem der Anschluss vor Ort zwischen einem so genannten externen S0-Port (ein digitaler Amtsanschluss) und einem internen S0 Bus umkonfiguriert werden muss. Dabei sind jeweils zwei der vier Anschlussleitungen zu kreuzen. Das Kreuzen kann durch eine auf der Leiterplatte vorgesehene Mehrfachsteckverbindung erfolgen, oder durch manuelles Umkonfigurieren entsprechender Kontaktiervorrichtungen vor Ort. Die Ausführung der Leiterplatte als Mehrfachsteckverbindung, von der jeweils nur ein bestimmter Teil tatsächlich für den Anschluss genutzt wird, ist aufwendig. Das manuelle Umkonfigurieren der Anlage vor Ort kann Fehler verursachen.

US 4 602 842 A offenbart einen Steckadapter gemäß Oberbegriff des Anspruchs 1.

### Darstellung der Erfindung

Aufgabe der Erfindung ist es, einen Steckadapter zu schaffen, durch den es möglich ist, Stecker unterschiedlicher Bauart mit Kontaktflächen, die an einem Steckfeld am Rande einer Leiterplatte herausgeführt sind, zu verbinden.

Die Lösung dieser Aufgabe erfolgt durch einen Steckadapter mit den technischen Merkmalen des Patentanspruchs 1. Auf vorteilhafte Ausgestaltungen der Erfindung nehmen die Unteransprüche Bezug.

Gemäß der Erfindung wird auf das Steckfeld einer Leiterplatte ein Steckadapter aufgesteckt, der einen Grundkörper umfasst, in welchem ein erster Aufnahmeschacht, zur steckbaren Aufnahme eines Steckers ausgebildet ist, sowie einen zweiten Aufnahmeschacht, der zur steckbaren Aufnahme eines Steckfeldes einer Leiterplatte ausgebildet ist. In jedem Aufnahmeschacht sind Kontaktkörper angebracht. Korrespondierende Kontaktkörper in den Aufnahmeschächten werden durch Verbindungsglieder, die im Grundkörper angeordnet sind, elektrisch verbunden. Je nach Ausführung des ersten Aufnahmeschachtes kann das Steckfeld einer Leiterplatte mit Kabelstecker unterschiedlicher Bauart verbunden werden. Durch entsprechende Ausführung des Steckadapters kann die Verbindung entsprechend einer vorgegebenen Kontaktbelegung erfolgen, d.h. auch mit gekreuzten Verbindungsleitungen ausgeführt sein. Steckadapter in einer Ausführung mit gekreuzten Verbindungsleitungen können farblich gekennzeichnet sein, wodurch die Kontaktbelegung von außen leicht erkennbar ist.

In einer bevorzugten Ausführungsform besteht der Steckadapter aus zwei Teilen, die durch ein vergleichsweise einfach aufgebautes Spritzgusswerkzeug herstellbar sind. Hierbei besteht der Grundkörper des Steckadapters aus einem ersten Teil, in welchem der erste Aufnahmeschacht ausgebildet ist und aus einem zweiten Teil, in welchem der zweite Aufnahmeschacht ausgebildet ist. Bei bestimmungsgemäßer Verwendung werden beide Teile durch Rastmittel in Anlage gehalten. Bei dieser Konstruktion sind auch die Verbindungsglieder zweiteilig ausgebildet und bestehen jeweils aus einem ersten und aus einem zweiten Zwischenkontaktstück, wobei korrespondierende Kontaktstücke, im zusammengefügten Zustand, durch die Rastverbindung in Kontakt gehalten werden.

Eine hinsichtlich der Anschlusstechnik günstige Bauform ist dadurch gekennzeichnet, dass die Stecköffnung des ersten und die des zweiten Aufnahmeschachtes jeweils an einer gegenüberliegenden Seitenfläche des quaderförmigen Steckadapters angeordnet ist.

In einer bevorzugten Ausführungsform ist der erste Aufnahmeschacht RJ-kompatibel ausgebildet. Der zweite Aufnahmeschacht weist einen quaderförmigen Innenraum auf, der zur steckbaren Aufnahme des Steckfeldes ausgebildet ist, und nebeneinander angeordnete, in Einsteckrichtung verlaufende, gabelförmige Kontaktfedern aufweist.

In einer weiteren Ausgestaltung der Erfindung ist bevorzugt, dass an Innenwandflächen, die zur Ebene des Steckfeldes hin liegen, Nuten ausgebildet sind. In diesen Nuten sind die Kontaktfedern angeordnet. Jede Nut bildet ein Abteil für einen Schenkel einer Kontaktfeder. Dadurch wird verhindert, dass es beim Einstecken des Steckfeldes zur Berührung zwischen benachbarten Kontaktfedern kommt.

Günstig ist, wenn die Kontaktfedern hinsichtlich Material und Formgebung so gestaltet sind, dass in eingeschobener Stellung das Steckfeld zwischen den Schenkeln der Kontaktfedern durch Federkraft gehalten wird. Der Steckadapter ist dadurch auf der Leiterplatte reibschlüssig befestigt.

Um eine besonders stabile Festlegung des Steckadapters auf der Leiterplatte zu erreichen, ist es vorteilhaft, die Nutstege zwischen den Nuten so auszubilden, dass Stegflächen, die zur Leiterplatte hin liegen, in Einsteckrichtung gesehen, konisch verlaufen.

Eine besonders bevorzugte Ausführungsform der Erfindung ist dadurch gekennzeichnet, dass die erste Aufnahmekammer als 4-polige Steckbuchse ausgebildet ist, wobei zwei benachbarte Kontaktzungen über Kreuz mit korrespondierenden Kontaktfedern im zweiten Aufnahmeschacht verbunden sind.

Bevorzugt werden die beiden Teile des Grundkörpers in Spritzgusstechnik aus einem schwer entflammbaren, polymeren Werkstoff durch Spritzgießen hergestellt.

Für eine Fertigung in Großserie kann es auch günstig sein, wenn durch ein entsprechend ausgebildetes Spritzgusswerkzeug der Grundkörper in einem Arbeitsgang aus Kunststoff hergestellt wird, wobei jedes Verbindungsglied ebenfalls aus einem einstückigen Stanz-Biegeteil besteht.

Um eine besonders zuverlässige Kontaktierung zu erreichen, ist von Vorteil, wenn die Kontaktfedern mit einer korrosionsbeständigen Metallbeschichtung, besonders bevorzugt mit einer Goldlegierung, beschichtet sind.

### Kurzbeschreibung der Zeichnung

Die Erfindung wird nachfolgend in beispielhafter Weise unter Bezugnahme auf die beigefügten Zeichnungen erläutert. Es zeigen:
- Figur 1: eine allgemeine perspektivische Ansicht einer Lei- terplatte mit einem Steckfeld das alternativ mit- tels einer Schraubklemme mit Leitungen eines Kabels oder mittels des erfindungsgemäßen Steckadapters, mit einem am Ende des Kabels angeschlagenen Stecker verbunden werden kann;
- Figur 2: eine perspektivische Ansicht einer ersten Ausfüh- rungsform des erfindungsgemäßen Steckadapters, in Blickrichtung auf den ersten Aufnahmeschacht gese- hen;
- Figur 3: eine perspektivische Ansicht der ersten Ausfüh- rungsform im Blickrichtung auf den zweiten Aufnah- meschacht;
- Figur 4: eine perspektivische Ansicht der ersten Ausfüh- rungsform bei der das erste Teil vom zweiten Teil abgehoben dargestellt ist, in Blickrichtung von schräg unten auf die Zwischenkontakte des ersten Teils gesehen;
- Figur 5: eine perspektivische Ansicht der ersten Ausfüh- rungsform, bei der ebenfalls das erste Teil vom zweiten Teil abgehoben dargestellt ist, in einer Blickrichtung von schräg oben auf die Zwischenkon- takte des zweiten Teils gesehen;
- Figur 6: eine zweite Ausführungsform des erfindungsgemäßen Steckadapters in einer Schnittdarstellung gemäß der Linie A-A in Figur 1;
- Figur 7: einen Schaltskizze der Kontaktbelegung eines erfin- dungsgemäßen 4-polig Steckadapters, bei dem zwei benachbarte Verbindungsleitungen gekreuzt sind.

### Ausführung der Erfindung

In Figur 1 ist in einer perspektivischen Ansicht eine Leiterplatte 14 zu sehen, an deren Rand 18 ein Steckfeld ausgebildet ist. In das Steckfeld 23 führen Leiterbahnen und enden dort in parallel nebeneinander liegenden Kontaktflächen 15. Das Steckfeld 23 wird seitlich durch Ausnehmungen 16 begrenzt und schließt stirnseitig bündig mit der Leiterplattenkante 17 ab. Um ein Kabel 27, an dessen Ende ein Stecker 28 angeschlagen ist, mit der Leiterplatte 14 zu verbinden, wird der Stecker 28 des Kabels 27 in einen ersten Aufnahmeschacht 3 (Figur 2) und das Steckfeld 23 in einen zweiten Aufnahmeschacht 4 (Figur 1) des erfindungsgemäßen Steckadapters 1 eingesteckt. Die beiden Aufnahmeschächte 3 und 4 befinden sich an gegenüberliegenden Seitenflächen des quaderförmigen Steckadapters 1. Die elektrische Verbindung zwischen den Kontakten 30 des Steckers 28 und den Kontaktflächen 15 der Leiterplatte 14 erfolgt durch Verbindungsglieder, die im Grundkörper des Steckadapters 1 angeordnet sind. Auf die Ausführung der Verbindungsglieder wird im Folgenden noch näher eingegangen werden. Sollen die einzelnen Leitungen 29 eines Kabels 27 mit dem Steckfeld 23 der Leiterplatte 14 verbunden werden, so kann dies in der herkömmlichen Art und Weise mittels einer Schraubklemme 24 erfolgen. Eine derartige Schraubklemme 24 ist in der Zeichnung der Figur 1 strichliert dargestellt. Die Schraubklemme 24 weist ebenfalls einen Aufnahmeschacht auf, in welchen das Steckfeld 23 gemäß dem Pfeil 22 eingeschoben wird. Das Steckfeld 23 kann also alternativ entweder über die steckbare Verbindung (Steckadapter 1 und Stecker 28) oder direkt durch die Klemmverbindung (Schraubklemme 24 und Leitungen 29) an das Kabel 27 angeschlossen werden.

Eine erste Ausführungsform des erfindungsgemäßen Steckadapters 1 ist in einer 4-poligen Ausführung in den Figuren 2 bis 5 näher dargestellt. Der Steckadapter 1 besteht aus zwei Teilen, einem ersten Teil 9 und aus einem zweite Teil 10. Die beiden Teile 9 und 10 bilden einen quaderförmigen Grundkörper 2. Die Figur 2 zeigt eine perspektivische Ansicht mit Blick in den ersten Aufnahmeschacht 3, der gemäß Norm IEC 603-7 gestaltet ist, d.h. zur Kontaktierung der Kontakte 30 des Steckers 28 bestehen die Kontaktkörper aus vier parallel angeordneten Kontaktzungen 6, die sich im Aufnahmeschacht 3 etwa in Richtung einer Diagonalen erstrecken.

Die Figur 3 zeigt den Steckadapter 1 in Blickrichtung auf die zweite Aufnahmekammer 4 gesehen. Die zweite Aufnahmekammer 4 ist im zweiten Teil 10 des Grundkörpers ausgebildet und hat etwa einen quaderförmigen Innenraum. Parallel zur Leiterplattenebene liegende Innenflächen des Innenraums sind mit Nuten 8 versehen. Die Nuten 8 liegen parallel zueinander und erstrecken sich in Richtung der Einsteckrichtung 22. Zwischen den Nuten 8 sind Nutstege 11 zu sehen, die sich im Innenraum kammartig gegenüber stehen. Paarweise gegenüberliegende Nuten 8 bilden jeweils einen Aufnahmeraum für eine Kontaktfeder 7. Die Kontaktfedern 7 sind gabelförmige ausgebildet. Gegenüberliegende Nuten 8 bilden jeweils ein Abteil für einen Schenkel 32 einer Kontaktfeder 7.

Die Figuren 4 und 5 zeigen die erste Ausführungsform des erfindungsgemäßen Steckadapters 1 in einer perspektivischen Darstellung, bei der die beiden Teile 9 und 10 abgehoben dargestellt sind. Wie aus Figur 4 zu entnehmen ist, sind die Kontaktkörper in der ersten Aufnahmekammer 3 jeweils zu einem oberen Zwischenkontaktstück 19 fortgesetzt. Analog hierzu sind auch die Kontaktfedern 7 im zweiten Aufnahmeschacht 4 zu einem unteren Zwischenkontaktstück 20 ausgebildet. Wird nun das Oberteil 9 in Richtung des Pfeils 25 auf das Unterteil 10 aufgesetzt, greifen die Rastelemente 12 in korrespondierende Rastöffnungen 13 des oberen Teils 9 ein, wodurch korrespondierende Zwischenkontakte 19 bzw. 20 in Anlage gehalten werden.

In Figur 6 ist eine zweite Ausführungsform des erfindungsgemäßen Steckadapters 1 in einer Schnittzeichnung gemäß der Linie A A in der Figur 1 dargestellt. Diese Ausführungsform des Steckadapters 1 ist einteilig aufgebaut. Sie besteht aus einem Grundkörper 2 der durch Spritzgießen in einem Stück hergestellt ist. Die Verbindungsglieder 5 sind ebenfalls einstückig und materialeinheitlich als Biege-Stanzteil hergestellt. Ein Verbindungsabschnitt 26 eines jeden Verbindungsgliedes 5 ist dabei in polymeren Material eingebettet. Der Verbindungsabschnitt 26, der die Kontaktzungen 6 in der ersten Aufnahmekammer 3 mit den Kontaktfedern 7 in der zweiten Aufnahmekammer 4 verbindet. Auch bei dieser Ausführungsform sind die Kontaktfedern 7 in Nuten untergebracht.

Wie bereits oben dargestellt, können auch hier zur besseren mechanischen Halterung gegenüberliegende Nutstegflächen 31, in Einsteckrichtung 22 gesehen, konisch verlaufen.

In Figur 7 ist eine Schaltskizze eines dritten Ausführungsbeispiels der Erfindung dargestellt, wie es besonders bevorzugt beim Anschluss einer Telekommunikationseinrichtung Verwendung findet. Die Darstellung zeigt schematisch einen Steckverbinder 1, dessen steckerseitige Aufnahmekammer 4 zur Aufnahme eines 4-poligen RJ-kompatiblen Steckers ausgebildet ist. Wie eingangs bereits dargestellt, besteht beim Anschluss einer Telekommunikationsanlage häufig das Problem, dass der Leiterplattenanschluss nicht nur alternativ als Steck- bzw. Klemmverbindung eingerichtet sein muss, sondern darüber hinaus sowohl für einen externen S0 als auch für einen internen S0 Anschluss entsprechend konfigurierbar sein muss, d.h. dass benachbarte Leitungen gekreuzt werden müssen. In der vorliegenden Ausführungsform wird dies dadurch gelöst, dass im erfindungsgemäßen Steckadapter 1 jeweils zwei benachbarte Verbindungsglieder 5 über Kreuz ausgebildet sind. Wie aus der Schaltskizze in Figur 7 zu entnehmen ist, ist die Kontaktzunge 61 der ersten Aufnahmekammer 4 nicht mit der korrespondierenden Kontaktzunge 61' des Steckfeldes 23 der Leiterplatte 14 verbunden, sondern mit der Kontaktfläche 51'; ebenso ist die Kontaktzunge 51 nicht mit der korrespondierenden Kontaktfläche 51' sondern über kreuz mit der Kontaktfläche 61' verbunden. Von besonderem Vorteil ist hierbei, wenn der Steckadapter 1, je nach dem, ob die Verbindungsglieder 5 gekreuzt bzw. nicht gekreuzt ausgeführt sind, von außen, beispielsweise durch eine farbliche Markierung, erkennbar ist.

### Zusammenstellung der verwendeten Bezugszeichen

- 1: Steckadapter
- 2: Grundkörper
- 3: erste Aufnahmeschacht
- 4: zweite Aufnahmeschacht
- 5: Verbindungsglieder
- 6: Kontaktzunge
- 7: Kontaktfeder
- 8: Nut
- 9: Oberteil des Grundkörpers, erstes Teil
- 10: Unterteil des Grundkörpers, zweites Teil
- 11: Nutstege
- 12: Rastelemente
- 13: Öffnung
- 14: Leiterplatte
- 15: Kontaktflächen
- 16: Ausnehmung
- 17: Leiterplattenkante
- 18: Rand der Leiterplatte ist
- 19: oberes Zwischenkontaktstück
- 20: unteres Zwischenkontaktstück
- 21: Einschubrichtung des Steckers
- 22: Einschubrichtung des Steckfeldes
- 23: Steckfeld
- 24: Schraubklemme
- 25: Pfeil
- 26: mittlerer Abschnitt
- 27: Kabel
- 28: Stecker
- 29: Leitungen
- 30: Kontakte
- 31: Nutstegflächen
- 32: Schenkel

## Patentansprüche

1. Steckadapter zur Herstellung einer elektrischen Verbindung zwischen Kontakten eines Steckers (28), der am Ende eines Kabels (27) angeschlagen ist und Kontaktflächen (15) eines Steckfeldes (23), das am Rande einer Leiterplatte (14) ausgebildet ist,
- mit einem Grundkörper (2), der aus einem ersten Teil (9), in welchem ein erster Aufnahmeschacht (3) zur steckbaren Aufnahme des Steckers (28) ausgebildet ist und einem zweiten Teil (10), in welchem ein zweiter Aufnahmeschacht (4), zur steckbaren Aufnahme des Steckfeldes (23) ausgebildet ist, besteht, wobei in einem zusammengefügten Zustand das erste Teil (9) mit dem zweiten Teil (10) durch eine Rastverbindung (12, 13) verbunden ist,
- mit Kontaktkörpern (6,7) im ersten und im zweiten Aufnahmeschacht, wobei jeweils eine elektrische Verbindung zwischen korrespondierenden Kontaktkörpern durch ein im Grundkörper vorhandenes Verbindungsglied (5) hergestellt ist, **dadurch gekennzeichnet, dass**
- jedes Verbindungsglied (5) ein erstes Zwischenkontaktstück (19) und ein zweites Zwischenkontaktstück (20) aufweist und die Zwischenkontaktstücke (19, 20) im zusammengefügten Zustand durch die Rastverbindung (12, 13) in Kontakt gehalten werden.

2. Steckadapter nach Anspruch 1, **dadurch gekennzeichnet, dass** der Grundkörper quaderförmig ausgebildet ist und dass die Stecköffnungen des ersten und des zweiten Aufnahmeschachtes (3, 4) jeweils an einer gegenüberliegenden Seitenfläche des Quaders angeordnet sind.

3. Steckadapter nach einem der Anspruch 1 oder 2, **dadurch gekennzeichnet, dass** der erste Aufnahmeschacht (3) RJ-kompatibel ausgebildet ist, dass der zweite Aufnahmeschacht (4) einen quaderförmigen Innenraum aufweist, in welchem, zur steckbaren Aufnahme des Steckfeldes (23), nebeneinander angeordnete, in Einsteckrichtung (22) verlaufende, gabelförmige Kontaktfedern (7) vorgesehen sind.

4. Steckadapter nach Anspruch 3, **dadurch gekennzeichnet, dass** in den zur Leiterplattenfläche weisenden Innenwandflächen des Innenraums Nuten (8) ausgebildet sind, dass die Kontaktfedern (7) in diesen Nuten angeordnet sind, wobei jede Nut (8) ein Abteil für einen Schenkel (32) einer Kontaktfeder (7) bildet.

5. Steckadapter nach Anspruch 4, **dadurch gekennzeichnet, dass** jede Kontaktfeder (7) so ausgebildet ist, dass in einer eingeschobenen Stellung das Steckfeld (23) zwischen den Schenkeln (32) der Kontaktfedern (7) durch Federkraft gehalten wird.

6. Steckadapter nach Anspruch 5, **dadurch gekennzeichnet, dass** zwischen den Nuten (8) liegende Nutstege (11), an ihren zur Leiterplattenfläche weisenden Nutstegflächen (31), in Einsteckrichtung (22) gesehen, konisch aufeinander zulaufend ausgebildet sind.

7. Steckadapter nach Anspruch 6, **dadurch gekennzeichnet, dass** in der ersten Aufnahmekammer (3) vier Kontaktzungen (6) angeordnet sind und die Anordnung der elektrischen Verbindungsglieder (5) im Grundkörper so gewählt ist, dass zwei benachbarte Kontaktzungen (61,51; 41,31), über kreuz mit zwei korrespondierenden Kontaktfedern (61',51'; 41',31'), verbunden sind.

8. Steckadapter nach Anspruch 7, **dadurch gekennzeichnet, dass** das erste und zweite Teil (9,10) des Grundkörpers (2) in Spritzgusstechnik aus einem feuerhemmenden, polymeren Werkstoff besteht.

9. Steckadapter nach Anspruch 8, **dadurch gekennzeichnet, dass** die Teile (9,10) des Grundkörpers (2) in Spritzgusstechnik aus einem polymeren Werkstoff hergestellt sind, dass jedes Zwischenkontaktstück (19,20) in einem mittleren Abschnitt in polymerem Werkstoff eingebettet ist.

10. Steckadapter nach Anspruch 6, **dadurch gekennzeichnet, dass** die Kontaktfedern (7) mit einer korrosionsbeständigen Beschichtungen, besonders bevorzugt mit einer Goldlegierung, beschichtet sind.

11. Steckadapters nach Anspruch 6, **dadurch gekennzeichnet, dass** jedes Verbindungsglied (5) als Stanz-Biegeteil hergestellt ist.

## Claims

1. Plug-in adapter for establishing an electrical connection between contacts of a plug (28) which is fixed to the end of a cable (27), and contact surfaces (15) of a patch panel (23) that is configured at the edge of a printed circuit board (14),
- having a base body (2) comprising a first part (9), in which a first receiving well (3) for the pluggable reception of the plug (28) is configured and a second part (10), in which a second receiving well (4) for the pluggable reception of the patch panel (23) is configured, whereby, in an assembled condition, the first part (9) is attached to the second part (10) by a snap-in connection (12, 13),
- having contact bodies (6, 7) in the first and in the second receiving well, with an electrical connection being established between corresponding contact bodies by a connecting element (5) present in the base body, **characterised in that**
- each connecting element (5) includes a first intermediate contact piece (19) and a second intermediate contact piece (20), and the intermediate contact pieces (19, 20) are held in contact in the assembled condition by the snap-in connection (12, 13).

2. Plug-in adapter according to claim 1, **characterised in that** the base body is cuboid in configuration and that the socket openings of the first and second receiving well (3, 4) are disposed on opposite side faces of the cuboid.

3. Plug-in adapter according to either of claim 1 or 2, **characterised in that** the first receiving well (3) is configured to be RJ-compatible, and that the second receiving well (4) has a cuboid interior in which forkshaped contact springs (7) are disposed side-by-side and run in the plug-in direction (22) and are provided for the pluggable reception of the patch panel (23).

4. Plug-in adapter according to claim 3, **characterised in that** slots (8) are configured in the inside wall surfaces of the interior which face the printed circuit board surface, and **in that** the contact springs (7) are disposed in these slots, with each slot (8) forming a compartment for one leg (32) of a contact spring (7).

5. Plug-in adapter according to claim 4, **characterised in that** each contact spring (7) is configured such that, in an inserted position, the patch panel (23) is held between the legs (32) of the contact springs (7) by resilient force.

6. Plug-in adapter according to claim 5, **characterised in that** slot ribs (11) lying between the slots (8) are configured to taper towards one another on their rib slot sides (31) - when seen in the insertion direction (22) -that face the printed circuit board surface.

7. Plug-in adapter according to claim 6, **characterised in that** four contact tongues (6) are disposed in the first receiving chamber (3) and the arrangement of the electrical connecting elements (5) in the base body is selected such that two adjacent contact tongues (61,51; 41,31) are crossover-connected to two corresponding contact springs (61',51'; 41',31').

8. Plug-in adapter according to claim 7, **characterised in that** the first and second part (9,10) of the base body (2) consists of a flame-retardant polymer material obtained by injection-moulding technique.

9. Plug-in adapter according to claim 8, **characterised in that** the parts (9,10) of the base body (2) are manufactured from a polymer material by injection moulding, and that each intermediate contact piece (19,20) is embedded in polymer material in a central section.

10. Plug-in adapter according to claim 6, **characterised in that** the contact springs (7) are coated with a corrosion-resistant coating, preferably a gold alloy.

11. Plug-in adapter according to claim 6, **characterised in that** each connecting element (5) is manufactured as a stamped-and-bent part.

## Revendications

1. Adaptateur enfichable permettant d'établir une liaison électrique entre des contacts d'un connecteur (28), qui est placé à l'extrémité d'un câble (27), et des surfaces de contact (15) d'une zone d'enfichage (23), qui est formée sur le bord d'un circuit imprimé (14),
- avec un corps de base (2), qui se compose d'une première partie (9), dans laquelle est formé un premier logement de réception (3) destiné à la réception enfichable du connecteur (28), et une deuxième partie (10), dans laquelle est formé un deuxième logement de réception (4) destiné à la réception enfichable de la zone d'enfichage (23), une connexion à encliquetage (12, 13) reliant, dans un état assemblé, la première partie (9) à la deuxième partie (10),
- avec des corps de contact (6, 7) dans les premier et deuxième logements de réception, une liaison électrique étant établie respectivement entre des corps de contact correspondants par le biais d'un élément de liaison (5) présent dans le corps de base,
**caractérisé en ce que**
- chaque élément de liaison (5) comporte une première pièce de contact intermédiaire (19) et une deuxième pièce de contact intermédiaire (20) et les pièces de contact intermédiaires (19, 20) sont maintenues en contact dans l'état assemblé par la connexion à encliquetage (12, 13).

2. Adaptateur enfichable selon la revendication 1, **caractérisé en ce que** le corps de base présente une forme de parallélépipède et **en ce que** les ouvertures d'enfichage des premier et deuxième logements de réception (3, 4) sont disposées chacune sur une surface latérale opposée du parallélépipède.

3. Adaptateur enfichable selon l'une des revendications 1 ou 2, **caractérisé en ce que** le premier logement de réception (3) a reçu une forme compatible RJ, **en ce que** le deuxième logement de réception (4) comporte un espace interne en forme de parallélépipède dans lequel sont prévus, pour la réception enfichable de la zone d'enfichage (23), des ressorts de contact (7) en forme de fourche, disposés les uns à côté des autres dans la direction d'enfichage (22).

4. Adaptateur enfichable selon la revendication 3, **caractérisé en ce que** des rainures (8) sont formées dans les surfaces des parois internes de l'espace interne qui sont tournées vers la surface du circuit imprimé, **en ce que** les ressorts de contact (7) sont disposés dans ces rainures, chaque rainure (8) formant un compartiment pour une branche (32) d'un ressort de contact (7).

5. Adaptateur enfichable selon la revendication 4, **caractérisé en ce que** chaque ressort de contact (7) est formé de sorte que, dans une position insérée, la zone d'enfichage (23) entre les branches (32) des ressorts de contact (7) soit maintenue par la force des ressorts.

6. Adaptateur enfichable selon la revendication 5, **caractérisé en ce que** les nervures (11) situées entre les rainures (8) présentent sur leurs surfaces (31) tournées vers la surface respective du circuit imprimé, une forme de biseau allant l'une vers l'autre, vu dans la direction d'enfichage (22).

7. Adaptateur enfichable selon la revendication 6, **caractérisé en ce que** quatre lames de contact (6) sont disposées dans la première chambre de réception (3) et que l'agencement des éléments électriques de liaison (5) est choisi dans le corps de base de sorte que deux lames de contact voisines (61, 51; 41, 31) soient reliées en croix avec deux ressorts de contact correspondants (61', 51'; 41', 31').

8. Adaptateur enfichable selon la revendication 7, **caractérisé en ce que** les première et deuxième parties (9, 10) du corps de base (2) sont composées d'un matériau polymère ignifuge réalisé selon la technique de moulage par injection.

9. Adaptateur enfichable selon la revendication 8, **caractérisé en ce que** les parties (9, 10) du corps de base (2) sont fabriquées selon la technique de moulage par injection à partir d'un matériau polymère, **en ce que** chaque pièce de contact intermédiaire (19, 20) est intégrée dans un secteur médian en matériau polymère.

10. Adaptateur enfichable selon la revendication 6, **caractérisé en ce que** les ressorts de contact (7) sont recouverts de revêtements résistants à la corrosion, en particulier de préférence d'un alliage d'or.

11. Adaptateur enfichable selon la revendication 6, **caractérisé en ce que** chaque élément de liaison (5) est une pièce fabriquée par pliage-poinçonnage.
